# EUROPÄISCHE PATENTSCHRIFT

(11) **EP 0 286 908 B1**
(45) Veröffentlichungstag und Bekanntmachung des Hinweises auf die Patenterteilung: **27.03.1991**
(21) Anmeldenummer: 88105119.7
(22) Anmeldetag: 29.03.1988
(51) Int. Cl.: B30B 15/14

(54) **Presse**
Press
Presse

(30) Priorität: 09.04.1987 DE 3712035
(43) Veröffentlichungstag der Anmeldung: 19.10.1988
(73) Patentinhaber: SIEMENS AKTIENGESELLSCHAFT, 80333 München (DE)
(72) Erfinder: Baisch, Roderich, Dipl.-Ing., D.8520 Erlangen (DE); Klose, Günter, D.8523 Baiersdorf (DE)

(56) Entgegenhaltungen:
- GB-A- 810 815
- GB-A- 836 607
- US-A- 2 635 200
- US-A- 2 893 529
- PATENT ABSTRACTS OF JAPAN, Bnd. 10, Nr. 66 (M-461)[2123], 15. März 1986; & JP-A-60 210 400 (SHIGERU FUJITA) 22-10-1985

## Beschreibung

Presse, bei der im Kraftweg zwischen einem Pressenantrieb und einem den Pressenhub ausführenden Werkzeug eine Kupplung zum Ausrücken des Antriebs und Bremsen des Werkzeugs vorgesehen ist, wobei Mittel zum Erfassen der Position des Werkzeugs vorgesehen sind und wobei einen Feinhub auslösende Elemente vorhanden sind.

Derartige Pressen können entweder als mechanische Pressen mit einer Exzenter-Stößel-Anordnung oder hydraulisch mit einer Kolbenanordnung den Hub eines Werkzeugs steuern.

Das Einrichten von Werkzeugen erfolgt bei diesen Pressen, so auch bei einer Presse gemäß der US-A-2 893 529 dadurch, daß kurze manuelle Tastungen zum Auslösen von Feinhüben vorgenommen werden, wobei dieser Einrichtvorgang jeweils durch Sichtkontrolle des Bedieners überwacht wird. Eine derartige Betriebsweise ist jedoch nicht ganz einfach durchführbar, da bei gleicher Betätigungsdauer des Tastelements der resultierende Feinhub sehr verschieden sein kann, da zum einen die bewegten Massen je nach dem, ob eine Aufwärts- oder Abwärtsbewegung des Werkzeugs ausgelöst wird, den Feinhub unterschiedlich beeinflussen. Ferner wird bei mechanischen Pressen, bei denen ein mit vorgegebener Drehzahl rotierender Exzenter über einen Stößel auf ein Werkzeug einwirkt, der Feinhub entscheidend durch die jeweilige Winkelstellung des Exzenters bestimmt. In Totpunktnähe entstehen bei gleicher Betätigungsdauer wesentlich geringere Feinhübe als im Totpunktferne. Insofern sind auch durch bloße Zeitglieder für Feinhubbefehle (JP-A-60 210 400) keine Feinhübe mit konstanten Hub möglich.

Aufgabe der Erfindung ist es, eine Presse der eingangs genannten Art so auszubilden, daß durch eine manuelle Tastung definierte Feinhübe des Werkzeugs ausgelöst werden.

Gemäß der Erfinfung wird diese Aufgabe dadurch, daß auch Mittel zur Erfassung der Geschwindigkeit des Werkreugs vorgesehen sind, daß der position und der Geschwindigkeit entsporechende Kennsignale der vorgennanten Mittel einem Umsetzer zuführbar sind, daß dem Umsetzer ferner ein einem vorgegebenen Feinhub entsprechendes Referenzsignal und ein der Richtung des jeweils auszulösenden Feinhubes entsprechendes Richtungssignal zuführbar ist und daß mit dem Vorliegen eines Auslösebefehls für jeweils einen Feinhub durch den Umsetzer ein in seiner Dauer dem vorgegebenen Feinhubweg entsprechendes Steuersignal für ein Einrücken der Kupplung auslösbar ist. Bei dieser Kupplung kann es sich bei mechanischen Pressen um eine übliche Kupplungs-Brems-Einheit handeln, die zwischen Motor und Exzenter angeordnet ist; bei hydraulischen Pressen ist als Kupplung eine beliebige, den Kraftfluß unterbrechende Stelleinrichtung anzusehen.

Eine erste vorteilhafte Ausbildung der Erfindung ist dadurch gekennzeichnet, daß die Steuersignale für eine Vielzahl von möglichen Kombinationen der Kenn-, Referenz- und Richtungssignale im Umsetzer gespeichert sind. Damit ist eine ausgesprochen schnelle Generierung der Steuersignale möglich.

Es ist jedoch auch möglich, daß jedes Steuersignal nach einer weiteren vorteilhaften Ausbildung der Erfindung gemäß pressenspezifischen Bewegungsgleichungen aus den Kenn-, Referenz- und Richtungssignalen errechnet wird. Eine derartige Schaltungsanordnung bedingt einen relativ schnell rechnenden Umsetzer, erübrigt jedoch eine große Speicherkapazität für den Umsetzer.

Ein Ausführungsbeispiel der Erfindung ist in der Zeichnung dargestellt und wird im folgenden näher erläutert.

In der Darstellung ist in Form eines Blockschaubildes eine mechanische Presse gezeigt, bei der ein Motor M eine Schwungmasse S antreibt, die auf eine Kupplung K einwirkt. Bei der Kupplung K handelt es sich um eine Kupplungs-Brems-Einheit, die dann, wenn ein Steuersignal ST auf dessen Generierung im folgenden noch eingegangen wird, an die Kupplung K gegeben wird, die Schwungmasse S mit einem an der Abtriebsseite der Kupplung K angreifenden Exzenter E verbindet und wobei dann, wenn kein Steuersignal ST vorliegt, die Abtriebsseite der Kupplung K abgebremst wird. Am Exzenter E in ein Stößel SL angeordnet, der die Drehbewegung in eine translatorische Bewegung für ein am Stößelende angebrachtes Oberwerkzeug OW umsetzt. Die Lage und Bewegung der den Exzenter E treibenden Welle wird mit Hilfe eines Absolutgebers AG fortlaufend überwacht, der ein der jeweils aktuellen Lage entsprechendes erstes Kennsignal KS1 an einen Umsetzer U1 und einen Umsetzer U2 gibt. Vom Umsetzer U1 wird aus dem Kennsignal KS1 ein die Geschwindigkeit der rotatorischen Bewegung des Exzenters E angebendes zweites Kennsignal KS2 gebildet, das ebenfalls dem Umsetzer U2 zugeleitet wird.

Das am Stößel SL der Presse montierte Oberwerkzeug OW ist gegen ein Unterwerkzeug UW verfahrbar. Im Ausführungsbeispiel sei angenommen, daß das Oberwerkzeug OW jeweils um manuell auslösbare Feinhübe delta x innerhalb des möglichen Hubbereiches bewegt werden soll. Diese Feinhübe sind in vergrößerter Darstellung durch einen Doppelpfeil als +delta x und-delta x angedeutet. Die vorgebbare absolute Größe |delta x| der Feinhübe wird über einen Sollwertgeber SG dem Umsetzer U2 in Form eines Referenzsignals RS gemeldet.

Die Feinhübe werden von einem Bediener durch Betätigen von Tasten T1 bzw. T2 ausgelöst. Die Taste T1 möge dabei, wie durch einen aufwärts gerichteten Pfeil angedeutet, dazu dienen, daß ein Heben des Oberwerkzeuges OW erfolgt, die Taste T2 dazu, daß ein Senken des Oberwerkzeugs OW erfolgt. Dies ist in entsprechender Weise durch einen abwärts gerichteten Pfeil im Symbol für die Taste T2 angedeutet. Die jeweils angestrebte Bewegungsrichtung wird in Form von Richtungssignalen R1 bzw. R2 zum einen dem Umsetzer U2 gemeldet, zum anderen steuern die Richtungssignale R1 und R2 die Drehrichtung des Motors M.

Vom Umsetzer U2 wird für jede mögliche Kombination von Kennsignalen KS1 und KS2, Referenzsignal RS und Richtungssignal R1 bzw. R2 jeweils eine Zeitdauer delta t für das Steuersignal ST zum Betätigen der Kupplung K gebildet. (Die Abhängigkeit der Zeitdauer delta t für jede der Kombinationen kann für jeweils eine Presse aus einer gleichen Baureihe durch Messungen einmal ermittelt werden. Stets dann, wenn ein Betätigen der Taste T1 bzw. die Taste T2 erfolgt, wird über ein ODER-Glied O ein Zeitglied Z wirksamgeschaltet, das entsprechend der jeweils vom Umsetzer U2 ermittelten Zeitspanne delta t das eigentliche Steuersignal ST für die Kupplung K abgibt.

Die im Blockschaubild dargestellten elektronischen Elemente müssen nicht zwingend als jeweils gesonderte Einheiten vorgesehen sein, sondern können auch durch den Programmablauf einer üblichen numerischen Steuerung realisiert sein.

## Patentansprüche

1. Presse, bei der im Kraftweg zwischen einem Pressenantrieb und einem den Pressenhub ausführenden Werkzeug eine Kupplung zum Ausrücken des Antriebs und Bremsen des Werkzeugs vorgesehen ist, wobei Mittel zum Erfassen der Position des Werkzeugs vorgesehen sind, und wobei einen Feinhub auslösende Elemente vorhanden sind, **dadurch** **gekennzeichnet**, daß auch Mittel zur Erfassung der Geschwindigkeit des Werkzeugs (OW) vorgesehen sind, daß der Position und der Geschwindigkeit entsprechende Kennsignale (KS1, KS2) der vorgenannten Mittel einem Umsetzer (U2) zuführbar sind, daß dem Umsetzer (U2) ferner ein einem vorgegebenen Feinhub (delta x) entsprechendes Referenzsignal (RS) und ein der Richtung des jeweils auszulösenden Feinhubes (delta x) entsprechendes Richtungssignal (R1, R2) zuführbar ist und daß mit dem Vorliegen eines Auslösebefehls für jeweils einen Feinhub (delta x) durch den Umsetzer (U2) ein in seiner Dauer (delta t) dem vorgegebenen Feinhub (delta x) entsprechendes Steuersignal (ST) für ein Einrücken der Kupplung (K) auslösbar ist.

2. Presse nach Anspruch 1, **dadurch** **gekennzeichnet**, daß die Stuersignale (ST) für eine Vielzahl von möglichen Kombinationen der Kenn-, Referenz- und Richtungssignale (KS1, KS2, RS, RS1, RS2) im Umsetzer (U2) gespeichert sind.

3.. Presse nach Anspruch 1, **dadurch** **gekennzeichnet**, daß jedes Steuersignal (ST) gemäß pressenspezifischen Bewegungsgleichungen aus den Kenn-, Referenz- und Richtungssignalen (KS1, KS2, RS, R1, R2) errechnet wird.

## Claims

1. A power press, in which in the force path between a power press drive and a tool executing the power press stroke, a coupling is provided for disengaging the drive and brakes of the tool, wherein means for detecting the position of the tool are provided and wherein elements releasing a high precision stroke are present, characterised in that means for detecting the speed of the tool (OW) are provided, in that characteristic signals (KS1, KS2) of the aforementioned means, corresponding to the position and the speed, are able to be supplied to a converter (U2), in that the converter (U2) is able to be supplied further with a reference signal (RS), corresponding to a predetermined high-precision stroke (delta x), and a directional signal (R1, R2) corresponding to the direction of the respective released high-precision stroke (delta x), and in that with the presence of a tripping command in each case for a high-precision stroke a control signal (ST) corresponding in its duration (delta t) to the preselected high-precision stroke (delta x), for disengaging the coupling (K) is able to be released through the converter (U2).

2. A power press according to claim 1, characterised in that the control signals (ST) for a plurality of possible combinations of characteristic, reference and directional signals (KS1, KS2, RS, RS1, RS2) are stored in the converter (U2).

3. A power press according to claim 1, characterised in that each control signal (ST), according to power-press specific equations of motion, is detected from characteristic-, reference- and directional-signals (KS1, KS2, RS, R1, R2).

## Revendications

1. Presse dans laquelle est prévu, dans la voie de transmission de force entre un dispositif d'entraînement de la presse et un outil déplacé sur la course de la presse, un accouplement servant à débrayer le dispositif d'entraînement et à freiner l'outil, et dans laquelle il est prévu des moyens pour détecter la position de l'outil, et des éléments déclenchant une course fine, caractérisée par le fait qu'il est également prévu des moyens pour détecter la vitesse de l'outil (OW), que des signaux caractéristiques (KS1, KS2), qui correspondent à la position et à la vitesse, des moyens indiqués précédemment peuvent être envoyés à un convertisseur (U2), qu'en outre un signal de référence (RS), qui correspond à une course fine prédéterminée (delta x), et un signal de direction (R1, R2), qui correspond à la direction de la course fine (delta x) devant être respectivement déclenchée, peuvent être envoyés au convertisseur (U2), et que lors de la présence d'un ordre de déclenchement d'une course fine (delta x) par le convertisseur (U2), un signal de commande (ST), dont la durée (delta t) correspond à la course fine et prédéterminée (delta x), peut être déclenché pour enclencher l'accouplement (K).

2. Presse suivant la revendication 1, caractérisé par le fait que les signaux de commande (ST) sont mémorisés dans le convertisseur (U2) pour une multiplicité de combinaisons possibles des signaux caractéristiques, du signal de référence et des signaux de direction (KS1, KS2, RS, RS1, RS2).

3. Presse suivant la revendication 1, caractérisée par le fait que chaque signal de commande (ST) est calculé en fonction de relations de déplacement, spécifiques à la presse, entre les signaux caractéristiques, le signal de référence et les signaux de direction (KS1, KS2, RS, R1, R2).
